# DEMANDE DE BREVET EUROPEEN

(11) **EP 2 249 432 A1**
(43) Date de publication de la demande: **10.11.2010**
(21) Numéro de dépôt: 09305410.4
(22) Date de dépôt: 07.05.2009
(51) Int. Cl.: H01Q 1/00, H01Q 1/08, H01Q 1/10, H01Q 1/22, H01Q 1/44

(54) **Dispositif destiné à doter un terminal de tout ou partie de fonctionnalités radiofréquences**

(71) Demandeur: Gemalto SA, 92190 Meudon (FR)
(72) Inventeur: Caruana, Jean-Paul, 13009, MARSEILLE (FR)

(57) **Abrégé**

La présente invention concerne un dispositif destiné à doter un terminal de tout ou partie de fonctionnalités radiofréquences, ledit dispositif comportant un connecteur (4) pour connecter un terminal et des moyens d'extension d'antenne;

Le dispositif se distingue en ce lesdits moyens d'extension (5, 6, 8, 9, 11, 13) sont capables de déplier et/ou d'étendre et/ou connecter une antenne radiofréquence (2, 2a).

## Description

Dispositif destiné à doter un terminal de tout ou partie de fonctionnalités radiofréquences

La présente invention concerne un dispositif de communication NFC destiné à être inséré dans un terminal de communication.

Plus particulièrement, l'invention concerne des dispositifs permettant de donner à des terminaux des fonctionnalités sans contact radiofréquences et/ou NFC sans modification du terminal notamment les téléphones mobiles.

Il a déjà été proposé de doter une carte à mémoire flash de type SD de fonctionnalités NFC afin d'équiper des téléphones portables de ces fonctionnalités alors qu'ils n'en disposent pas.

Ces dispositifs ne permettent pas un fonctionnement NFC satisfaisant notamment en termes de portée et/ou de fiabilité de la communication et/ou de compatibilité avec la norme ISO/IEC 14443 sur laquelle repose l'infrastructure cible, notamment dans le domaine du transport ou celui de la banque où l'infrastructure comprend des terminaux de paiement.

L'invention a pour objectif de résoudre cet inconvénient.

Le principe de l'invention consiste à doter ces dispositifs radiofréquences d'une antenne dépliable et/ou extensible et/ou amovible. Cette antenne sera intégrée dans de petits objets; Elle est extensible manuellement et /ou automatiquement notamment au moyen d'une languette et/ou de moyens de rappel élastiques ou à ressort.

L'invention a donc pour objet un dispositif destiné à doter un terminal de tout ou partie de fonctionnalités radiofréquences, ledit dispositif comportant un connecteur au terminal et des moyens réalisant une fonction d'interface à antenne;

Le dispositif se distingue en ce qu'il comprend des moyens d'extension d'antenne, lesdits moyens d'extension étant capables de déplier et/ou d'étendre et/ou connecter une antenne radiofréquence.
- Dans un mode de réalisation de l'invention, le dispositif portable intégrant la technologie NFC (radiofréquence) dispose d'une antenne élastique.
- Selon un autre mode de réalisation, l'antenne est télescopique et peut être réalisée au moyen d'un bobinage disposé autour d'un fil élastique.

L'invention apporte une solution simple permettant à un dispositif portable type téléphone mobile ne disposant d'aucune technologie sans contact intégré d'obtenir les fonctionnalités sans contact par la connexion d'une carte additionnelle. En outre, les fonctions sans contact sont conformes à la norme ISO/IEC ci-dessus.
- Selon une caractéristique, le dispositif présente tout ou partie du format d'une carte à mémoire de masse, notamment les connexions électriques. Ainsi, il suffit que le terminal comprenne un connecteur pour carte à mémoire pour être doté de fonctionnalités radiofréquences conformes à l'ISO.
- Selon un autre mode de réalisation, le dispositif comprend un connecteur de connexion à une antenne amovible.
- Selon une caractéristique, le dispositif comprend une portion étendant le format standard d'une carte à mémoire pour contenir lesdits moyens d'extension.

D'autres caractéristiques et avantages de l'invention ressortiront de la description qui suit, faite à titre illustratif et nullement limitatif, en se référant aux dessins ci-annexés sur lesquels:
- La figure 1 illustre un premier mode de réalisation du dispositif conforme à l'invention;
- La figure 2 illustre un mode de réalisation du fil d'antenne ;
- La figure 3 illustre le dispositif en utilisation dans un terminal;
- La figure 4 illustre le dispositif du premier mode en position d'antenne rétractée;
- La figure 5 illustre un deuxième mode de réalisation du dispositif conforme à l'invention;
- La figure 6 illustre un troisième mode de réalisation du dispositif conforme à l'invention.

A la figure 1 un dispositif 1 conforme à l'invention comporte une antenne radiofréquence 2 et destiné à doter un terminal de tout ou partie de fonctionnalités radiofréquences. En particulier, les fonctionnalités sont du type NFC (near field communication).

Le dispositif peut comprendre une mémoire et/ou un microprocesseur. Le dispositif comprend des moyens de connexion vers une interface physique d'un terminal 6 qui n'est pas doté de fonction radiofréquence. Ce terminal possède par contre, une interface ou port destiné à recevoir le dispositif. Dans l'exemple, l'interface du terminal est apte à recevoir une carte à mémoire flash du type SD (de la société Sandisk).

D'autres cartes ou objets de stockage à mémoire de masse de différents facteur de forme et/ou mettant en oeuvre différents protocoles de communication, peuvent également être couverts par l'invention et/ou remplacer le dispositif de l'exemple, notamment MMC, ("Multimédia card"), ou du type CF ("Compact flash"), voire clés USB.

Le dispositif dans l'exemple comporte un format et des connexions conformes à une carte SD de manière à être inséré dans un logement adapté du terminal 6 apte à recevoir une carte SD.

Le dispositif selon un mode de réalisation comporte tout ou partie des fonctionnalités nécessaires à la réalisation d'une communication radiofréquence NFC. Le dispositif comporte des moyens aptes à convertir les signaux radiofréquences en signaux exploitables par le terminal.

Le cas échéant, le dispositif ne fait que compléter une partie des fonctionnalités déjà prévues dans le terminal. En particulier, le dispositif comporte au moins la partie antenne extensible ou télescopique ou pouvant être déployée et connectée directement aux plages de contact du dispositif. Le cas échéant, l'antenne peut connecter des plages du dispositif non affectés par la norme en vigueur.

Selon une caractéristique de l'invention, le dispositif comprend des moyens d'extension de l'antenne; ces moyens d'extension sont capables de déplier et/ou d'étendre l'antenne. Autrement dit, la carte comprend une antenne qui peut s'étendre ou se déployer. En alternative, la carte peut comprendre des moyens de connexion 13 à une antenne externe (fig. 6).

L'antenne est disposée dans l'exemple dans une partie 9 disposée à l'arrière de la carte 3 qui est opposée aux plages de connexions 4 destinées à connecter le terminal.

L'antenne 2 forme ici une boucle qui peut s'étendre de l'intérieur de la carte par des orifices ménagés (non représentés) sur la tranche arrière 3a de la carte.

L'antenne peut comporter une languette 6 ou poignée de préhension de l'antenne (partie plus rigide de l'antenne) qui demeure à l'extérieur de la carte quand l'antenne est rétractée à l'intérieur de la carte. La languette peut rester accessible notamment dans une cavité 7 débouchant sur une des plus grandes surfaces principales de la carte.

La carte peut comprendre également des moyens qui permettent de rétracter l'antenne. Selon un mode de réalisation, la carte peut comprendre une mini manivelle escamotable (non représentée) reliée à une ou des bobines d'enroulement 8 à l'intérieur de la carte. Ces moyens d'extension peuvent être actionnables manuellement. Des pistes ou éléments conducteurs peuvent relier les axes conducteurs de ces bobines reliés au fil pour connecter les bobines à tout ou partie des moyens complémentaires radiofréquences de la carte ou du terminal.

Au lieu et place de la manivelle, selon un autre mode de réalisation, plus automatique, les moyens d'extension comprennent des moyens de rappel élastiques ou moyens de rétractation. Ils peuvent comprendre un ressort de rappel ou de torsion de type connu adapté à cet effet et couplé aux bobines.

Selon un autre mode de réalisation, l'antenne est formée de manière à être télescopique ou extensible.

Les moyens d'extension de l'antenne peuvent comprendre ou constituer un bobinage électrique associé à un fil élastique 5E. Comme illustré à la figure 2, le fil d'antenne 5 peut comporter un solénoïde de fil conducteur enroulé autour d'un brin textile ou élastique 5E par exemple disposé au centre du bobinage. Dans l'exemple, l'antenne comprend un fil de cuivre de section inférieure à 80 µm et est enroulé autour d'un fil textile élastique étirable symbolisé par la flèche 5E à l'intérieur du solénoïde.

L'enroulement du fil cuivre forme un solénoïde à spire jointive 5 (fig. 2). Lorsque le fil textile est étiré, le solénoïde de cuivre s'étire et les spires se déjoignent. Le fil d'antenne obtient ses caractéristiques électromagnétiques finales lorsque le fil textile est entièrement étiré. Le fil peut être rangé dans un logement de la carte débouchant à l'arrière de la carte. Le solénoïde 5 prend sa place dans la cavité au relâchement de l'antenne.

En utilisation, le fil d'antenne peut être fixé sur un support pour le stabiliser, notamment avec des fixateurs adhésifs.

Alternativement, l'antenne peut être fixée sur le terminal ou autour du terminal avec le cas échéant des pastilles de fixation si nécessaire. L'élasticité de l'antenne peut être suffisante pour maintenir l'antenne autour du terminal en partant de la carte. Un ou plusieurs tours du fil d'antenne peuvent être effectuées autour du boîtier du terminal. L'élasticité de l'antenne disposée autour du terminal permet aussi de maintenir la carte dans le terminal quand celle-ci est insérée dans une fente débouchant sur l'extérieur du boîtier.

A la figure 3, la carte est insérée dans le terminal 6. De préférence, elle est saillante par rapport au boîtier du terminal.

Dans une variante, la carte est à l'intérieur d'un boîtier du terminal composé de deux coques. Dans ces conditions, il est prévu que le fil soit assez fin soit pour sortir du boîtier à la jonction entre les deux coques sans gêner l'emboîtement des coques.

Alternativement, le fil d'antenne est fixé, avec des pastilles adhésives, à intérieur d'une des coques amovibles avant d'être assemblé à l'autre coque.

A la figure 4, la carte peut comporter une seule bobine d'enroulement 8; lorsque le fil d'antenne est rétracté, la poignée ou languette 6 rentre dans son logement 7 à l'arrière de la carte. Ainsi, le format externe d'une carte à mémoire de type SD est conservé.

A la figure 5, un autre mode de réalisation du dispositif est représenté. En fait, il s'agit ici de la carte à mémoire de masse de type SD dont la partie arrière opposée aux connexions 4 comporte une extension 9 du boîtier. Cette extension 9 augmente la longueur et/ou la largeur et/ou épaisseur de la carte sans gêner son insertion dans le terminal.

Cette extension comporte les moyens de rétractation ou rembobinage 8 de l'antenne notamment les deux bobines 8 dans cet exemple. L'extension 9 peut être dimensionnée pour comprendre notamment le solénoïde 5 remplaçant les bobines 8. Cette extension peut comprendre d'autres interfaces de communication ou connecteurs de la carte notamment communication WIFI, réseau local WLAN, en plus ou à la place d'une communication NFC.

A la figure 6, le dispositif 3a de l'invention selon un autre mode de réalisation, comporte un connecteur 13 destiné à connecter une antenne radiofréquence 2a ou autre interface de communication.

L'antenne 2a comporte un connecteur 12 de manière à connecter la carte. Elle comporte un support ou substrat 10 de préférence souple et isolant, notamment en plastique ou papier et de préférence fin.

Ce mode de réalisation permet d'augmenter les capacités de communication de la carte tout en prévoyant un retrait de l'antenne en cas de non utilisation de la fonction NFC.

Le cas échéant, la carte comporte déjà en interne une antenne de dimensions réduite mais offre aussi la possibilité d'augmenter les performances NFC en prévoyant une connexion à une autre antenne amovible. De préférence, la connexion de l'antenne déconnecte automatiquement l'antenne réduite.

L'antenne peut être fixée par adhésif ou autre sur le terminal notamment à l'intérieur du boîtier voire à l'extérieur.

L'antenne peut être fabriquée selon une technologie filaire (à base de fil électrique ou gravée ou obtenue par sérigraphie en mettant en oeuvre une technologie des étiquettes électroniques.

L'antenne peut comporter une partie souple 11 de liaison entre les spires et le connecteur d'antenne 12 de manière à faciliter la connexion à la carte et permettre le cas échéant une redirection de l'antenne vers l'extérieur du boîtier du terminal. Cette partie peut prendre la forme d'une nappe de fil plate, notamment en plastique de quelques millimètres de large (3-10 mm) et extrêmement fine par exemple de l'ordre de 80 µm à 0,5 mm de manière à passer entre la jonction ou interface de deux coques d'un boîtier de téléphone.

Le dispositif peut ainsi constituer un adaptateur radiofréquence via une carte à mémoire ou un connecteur de carte à mémoire pour un terminal de communication.

## Revendications

1. Dispositif destiné à doter un terminal de tout ou partie de fonctionnalités radiofréquences, ledit dispositif comportant un connecteur (4) pour connecter un terminal et des moyens d'extension d'antenne,
**caractérisé en ce que** lesdits moyens d'extension (5, 6, 8, 9, 11, 13) sont capables de déplier et/ou d'étendre et/ou connecter une antenne radiofréquence (2, 2a).

2. Dispositif de communication selon la revendication précédente, **caractérisé en ce que** lesdits moyens d'extension (5, 6, 8, 9, 11, 13) sont actionnables manuellement et /ou automatiquement.

3. Dispositif de communication selon la revendication 1, **caractérisé en ce que** lesdits moyens d'extension comprennent une languette (6) et/ou de moyens de rappel élastiques (8).

4. Dispositif de communication selon l'une quelconque des revendications précédentes, **caractérisé en ce que** l'antenne est télescopique.

5. Dispositif de communication selon l'une quelconque des revendications précédentes, **caractérisé en ce que** lesdits moyens d'extension comprennent ou constituent un bobinage électrique (5) disposé autour d'un fil élastique

6. Dispositif de communication selon la revendication précédente, **caractérisé en ce que** l'antenne comprend un fil de cuivre de section inférieure à 80µm et présente un enroulement autour d'un fil textile élastique.

7. Dispositif de communication selon la revendication précédente, **caractérisé en ce que** l'enroulement du fil cuivre forme un solénoïde à spire jointive.

8. Dispositif de communication selon l'une quelconque des revendications précédentes, **caractérisé en ce qu'**il présente tout ou partie du format d'une carte à mémoire de masse et notamment les connexions électriques d'une telle carte.

9. Dispositif de communication selon l'une quelconque des revendications précédentes, **caractérisé en ce qu'**il comprend un connecteur (13) de connexion à une antenne amovible (2a).

10. Dispositif de communication selon l'une quelconque des revendications précédentes, **caractérisé en ce qu'**il comprend une portion (9) étendant le format standard d'une carte à mémoire pour contenir lesdits moyens d'extension
